# FASCICULE DE BREVET EUROPEEN

(11) **EP 0 161 025 B1**
(45) Date de publication et mention de la délivrance du brevet: **02.09.1987**
(21) Numéro de dépôt: 85200624.6
(22) Date de dépôt: 22.04.1985
(51) Int. Cl.: A43C 11/14

(54) **Chaussure de ski**
Ski-Schuh
Ski boot

(30) Priorité: 02.05.1984 CH 2128/84
(43) Date de publication de la demande: 13.11.1985
(73) Titulaire: LANGE INTERNATIONAL S.A., CH-1700 Fribourg (CH)
(72) Inventeur: Arieh, Simon, CH-1208 Genève (CH); Courvoisier, Guy, CH-1298 Céligny (CH)
(74) Mandataire: Meylan, Robert Maurice

## Description

La présénte invéntion a pour objét une chaussure de ski comprenant au moins deux parties dont les bords se recouvrent pour entourer le pied ou la cheville et au moins un dispositif de fermeture et de tension pour relier ces deux parties, ce dispositif comprenant une courroie dentée solidaire de l'une desdites parties de la chaussure et coopérant avec des moyens d'accrochage et de tension solidaires de cette même partié ou de l'autre partie de la chaussure.

Un dispositif de ce type est connu du brevet FR-A-2.180.250. Dans ce dispositif antérieur la courroie est crantée et coopère d'une part avec un dispositif de tension constitué par un dispositif d'entraînement unidirectionnel travaillant en va et vient et d'autre part avec un cliquet de reténue, le tout fonctionnant, de la même manière qu'un cric. Les moyens de tension et d'accrochage sont donc tout-à-fait distincts et travaillent indépendamment l'un de l'autre. Ce dispositif est relativement compliqué et encombrant et n'est pas toujours d'un emploi aisé. En effet, pour libérer la courroie il est nécessairé de dégager le cliquet de retenue, ce qui peut exiger une force considérable lorsque la courroie est fortement tendue. En outre, la modification de la tension ne peut se faire qu'à raison d'uné dent à la fois et ces dents doivent avoir une certaine dimension minimale pour garantir une bonne retenue. De plus, de levier de tension présente une faible multiplication, de sorte qu'il devient dur à partir d'une certaine tension.

La présente invention a pour but de réaliser un dispositif du type défini plus haut, mais plus simple, moins encombrant et n'exigeant qu'une force minime pour son actionnement.

La chaussure de ski selon l'invention est caractérisée par le fait que la courroie dentée présente une denture hélicoïdale et que les moyens d'accrochage et de tension sont constitués par une vis sans fin s'étendant dans le sens de la courroie et munie d'un moyen d'actionnement manuel, et par des moyens de guidage maintenant la courroie dentée en prise avec la vis sans fin, une articulation étant en outre prévue pour permettre d'écarter la courroie dentée de la vis sans fin ou inversément,

Il a déjà été proposé d'utiliser une vis sans fin comme élément de tension (EP-A-0 073 989), cette vis agissant sur une bande de serrage intérieure du pied. Cette vis sans fin n'est toutefois pas utilisée comme moyen d'accrochage et la bande ne peut pas être écartée de la vis sans fin.

Dans le dispositif de fermeture et de tension selon l'invention, les moyens de tension et d'accrochage sont constitués par le même élémént, la vis sans fin. Ce dispositif est particulièrement peu encombrant, car la vis et sa tige s'étendent parallèlement à la surface de la chaussure et la vis sans fin proprement dite peut être encastrée dans l'épaisseur de la chaussure.

L'utilisation d'une vis permet d'effectuer un réglage très fin si on le désire, ce réglagé pouvant être continu si la vis est actionnée directement par un bouton ou un poulet moleté ou par un dispositif à cliquet. Il est en outre possible de régler la tension aussi bien en serrage qu'en desserrage, c'est-à-dire de desserrer une chaussure trop serrée, par exemple.

Selon une forme d'exécution de l'invention, les moyens de guidage de la courroie sont relevables de manière à permettre une introduction rapide de la courroie entre la vis sans fin et les moyens de guidage relevés, ces moyens de guidage étant ensuite rabattus et fixés par un moyen ad hoc, de manière à maintenir la denture de la courroie engagée dans la vis sans fin.

Selon une autre forme d'exécution la vis sans fin est montée dans un support relevable sur lequel est en outre monté un levier oscillant muni d'un cliquet coopérant directement avec une denture formée sur la vis sans fin.

Le dessin annexé représente, à titre d'exemple, deux formes d'éxécution de l'invention.
La figure 1 représente une chaussure à chaussage par l'arrière munie d'un dispositif de fermeture conforme à l'invention selon une première forme d'exécution.
La figure 2 est une vue partielle en coupe selon II-II de la figuré 1.
La figure 3 est une vue en coupe selon III-III de la figure 2.
La figure 4 est une vue en perspective de la pièce de guidage de la courroie.
La figure 5 représente une vue en perspective d'une seconde forme d'exécution.
La figure 8 est une vue en coupe selon l'axe de la vis sans fin, de la figure 5.
La figure 7 est une vue en coupe selon VII-VII de la figure 6.
La figure 8 est une vue en coupe analogue à la coupe selon la figure 7 d'une variante d'exécution de la seconde forme d'exécution.

La chaussure représentée à la figure 1 comprend une c1>que 1 solidaire de la semelle et destinée à entourer le pied, le talon et la partie antérieure inférieure de la cheville et une tige constituée d'une partie antérieure 2 en forme de gouttière ouverte à l'arrière, fixée de manière connué à la coque 1 à la hauteur des maléolles en deux points opposés, tel que le point 3, autour desquels la partie 2 peut osciller légèrement. La tige comprend en outre une partie postérieure 4, également en forme de gouttière, articulée autour des points d'articulation de la partie antérieure 2, cette partie 4 venant s'emboiter dans la partie 2 pour entourer la cheville et étant rabattable vers l'arrière pour permettre l'introduction du pied dans la chaussure. Ces éléments sont réalisés en matière synthétique usuelle.

Le dispositif de liaison et de tension 5 est représenté en détail à la figure 2. Il comprend une courroie 8 solidaire de la partie antérieure 2 de la tige, par exemple en même matière que cette tige, rapportée sur celle-ci ou venue d'une pièce avec elle, et venant entourer la partie 4. L'une des faces de cette courroie 6 présente une denture hélicoïdale 7 correspondant et coopérant avec la denture d'une vis sans fin 8 logée dans une découpe de la partie 2 de la tige et solidaire d'un axe 9 logé dans une surépaisseur 2a de la partie 2 de la tige. L'extrémité extérieure de l'axe 9 porte une tête cylindrique 10 de diamètre supérieur au diamètre de l'axe 9 et venant s'appuyer contre une portée plane 11 de la surépaisseur 2a. La tête 10 se termine en fourchette pour recevoir l'extrémité d'une manivelle 12 articulée sur la fourchette au moyen d'un axe 13. La manivelle 12 présente un cran 14 venant se fixer à cran derrière une saillie 15 de la partie 2 de la chaussure en position de repos.

Le dispositif comprend en outre une pièce de guidage 16 en forme de capot rectangulaire allongé présentant un profil en U, par exemple en métal embouti, dont les ailes 17 et 18 sont articulées dans la surépaisseur 2a au moyen d'un axe 19 à proximité de l'extrémité intérieure de l'axe 9. A proximité de l'extrémité libre du capot 16 est fixée une pince 20 en forme de fourche à deux dents dont chacune des dents présente intérieurement une encoche arrondie 21 qui vient s'appliquer sur le pourtour de la tête cylindrique 10 lorsque le capot 16 est rabattu contre la chaussure, comme représenté au dessin, pour retenir ce capot 16 en position rabattue. Dans cette position, l'espace entre le capot 16 et la vis sans fin 8 est juste suffisant pour le passage de la courroie, de telle sorte que la denture 7 de cette courroie est maintenue en prise avec la vis 8. Le profil trapézoïdal de la denture 7 et de la vis 8 tel que représenté donne naissance à une composante de force qui a tendance à écarter le capot 16 de la vis 8, mais cette composante est relativement faible d'une part et, d'autre part, le couple exercé autour de l'axe 19 est faible car la distance entre cet axe et la vis sans fin 8 est relativement faible par rapport à la distance entre cet axe et le point de retenue du capot sur la tête 10. Il serait d'ailleurs possible de supprimer cette composante en adoptant un profil de dents présentant un flanc d'appui perpendiculaire au capot 16.

Partant de la position représentée au dessin, pour déchausser, on écarte tout d'abord le capot 16 de la chaussure, ce qui permet à la denture 7 de la courroie de se dégager de la vis 8, permettant ainsi une ouverture quasi intantanée de la chaussure. Lors du chaussage, on introduit aussi loin que possible la courroie 6 entre le capot 16 relevé et la vis 8, puis on rabat le capot 16. La courroie est alors en prise avec la vis 8. On dégage ensuite la manivelle 12 de son cran 15 et on actionne la vis jusqu'à ce que l'on ait atteint le serrage désiré, puis on rabat la manivelle 12 à nouveau contre la chaussure.

En lieu et place de la manivelle 12 il est possible d'utiliser un bouton ou un poulet moleté fixé à l'extrémité de l'axe 9. Un tel actionnement permet un réglage continu de la tension.

Toutes les pièces, y compris la vis 8, peuvent être bien entendu exécutées en matière synthétique,

Dans la seconde forme d'exécution de l'invention représentée aux figures 5 à 7, la vis sans fin 22 est pivotée dans un support 23 articulé autour d'un axe 24 sur un bossage 25 de la partie 2 de la chaussure. La vis sans fin 22 est plus précisément montée dans un créneau 26 du support 23. Ce support 23 est maintenu en position rabattue sur la chaussure par un cran 27 qui vient s'encliqueter sur un bec 28 formé sur la partie 2 de la chaussure. L'extrémité 29 du support 23 est conformée pour permettre de saisir le levier pour le relever, respectivement pour le rabattre et l'encliqueter. La courroie dentée 30 est guidée par un passage 31 formé dans la partie 2 de la chaussure sous le bec 28 et se prolongeant, en forme de rainure, sous le levier 23, de telle manière que la vis sans fin 22 engrène avec la denture 32 de la courroie en position rabattue, à travers une découpe 46 de la partie 2 de la chaussure.

Sur le support 23, dans le créneau 26 de ceui- ci, est en outre articulé, sur l'axe de la vis sans fin 22, un levier 33 muni d'un cliquet 34 constitué par un ressort-lame, dont l'une des extrémités est encastrée dans le levier 33 et dont l'une de ses faces s'appuie sur une portée 35 du levier 33 (fig. 7), l'autre face étant libre. Le cliquet 34 coopère avec des dents de rochet 36 taillées directement sur la vis sans fin 22.

Le dispositif de fermeture s'utilise comme suit: le support 23 étant, de préférence, relevé, on introduit la courroie 30 aussi loin que possible à travers le passage 31, puis on rabat le support 23. Il suffit ensuite d'actionner le levier 33 selon un mouvement de va-et-vient pour entrainer la vis sans fin de manière unidirectionnelle dans le sens de la flèche F1. Une fois la tension désirée obtenue, on rabat le levier 33 dans la position représentée aux figures 5 et 7. Pour ouvrir la chaussure, il suffit de relever le support 23, ce qui a pour effet de dégager la courroie 30.

Ce dispositif permet un réglage pratiquement continu de la tension. Il est particulièrement compact et facile à actionner. L'extrémité de la courroie est en outre cachée sous la partie 2 de la chaussure.

Selon une variante d'exécution du dispositif décrite ci-dessus, il est possible d'entraéner la vis sans fin dans les deux sens. Une telle variante d'exécution est représentée à la figure 8 dans une coupe correspondant à celle de la figure 7. Les parties non représentées sont les mêmes que celles représentées aux figures 5 et 7, les parties identiques étant en outre désignées par les mêmes références. Le levier 33 et la vis sans fin 22, modifiés dans leur forme, ont été désignés par les référénces 33' et 22' respectivement. La vis sans fin 22' est munie d'entailles arrondies 37 réparties sur son pourtour. Sur le levier 33' est articulé autour d'un axe 38 un cliquet 39 en forme de bascule à deux becs arrondis 40 et 41 destinés à coopérer avec les encoches 37 de la vis sans fin pour son entraînement en rotation. Le cliquet 39 est muni d'une tête arrondie 42 s'engageant entre deux butées 43 et 44 du levier 33'. Sur la tête 42 s'appuie l'extrémité d'un ressort-lame 45 encastré dans le levier 33' et s'étendant en direction de l'axe 38, à mi-distance entre les butées 43 et 44. Ce ressort 45 maintient le cliquet- bascule 39 dans l'une ou l'autre de deux positions stables, l'une de ces positions stables étant représentée à la figure 8. Dans cette position l'un des becs du cliquet, en l'occurrence le bec 40, est en appui contre la vis sans fin 22' et le ressort 45 est légèrement fléchi.

Dans la position représentée à la figure 8, si on fait tourner le levier 33' dans le sens de la flèche F2, la vis sans fin 22' a tendance à retenir le cliquet basculant 39 dont le bec 40, s'il n'était pas déjà engagé dans une encoche 37, vient s'engager dans une de ces encoches. La lame- ressort 45, qui peut être en matière synthétique, n'est pas assez forte pour entraîner la vis sans fin en rotation et elle fléchit pour passer de l'autre côté, c'est-à-dire à gauche de la tête 42. Celle-ci vient alors occuper approximativement la position représentée en trait mixte 42', le ressort 45 venant, dans la position 45', appuyer de l'autre côte de la tête 42 en maintenant l'autre bec 41 du cliquet en appui sur le vis 22'. Dans la suite du mouvement du levier 33', la butée 44 vient buter contre la tête 42 et le cliquet 39 étant alors bloqué sur le levier 33', il entraîne la vis sans fin dans le sens F3 par son bec 40. Lorsqu'on revient en arrière avec le levier 33', le mouvement inverse se produit, c'est-à-dire que la tête 42 passe à nouveau à gauche du ressort 45. Si on continue à tourner le levier 33' dans ce même sens F4 c'est alors la butée 43 qui vient rencontrer la tête 42 et entraîner la vis sans fin dans l'autre sens F5. Si par contre, on arrête de tourner le levier 33' dans le sens F4 dès que l'on rencontre une certaine résistance et que l'on revient dans le sens F2, on entraîne à nouveau la vis dans le même sens F3. Par un mouvement "de pompage" dans un sens ou dans l'autre, du levier 33', on peut ainsi, à volonté, entraîner la vis sans fin 22' soit dans un sens, soit dans l'autre sens, ce qui permet de serrer ou de desserrer à volonté la courroie 30, de façon continue.

L'invention n'est pas limitée à une chaussure à chaussage par l'arrière, décrite à titre d'exemple, mais s'étend à tout type de chaussures, le dispositif de fermeture et de tension à vis sans fin pouvant remplacer notamment tout type de boucles connues.

## Revendications

1. Chaussure de sik comprenant au moins deux parties (2, 4) dsont les bords se recouvrent pour entourer le pied ou la cheville et au moins un dispositif de fermeture et de tension pour relier ces deux parties, ce dispsitif comprenant une courroie (6, 30) dentée solidaire de l'une desdites parties de la chaussure et coopérant avec des moyens d'accrochage et de tension solidaires (5) de cette même partie ou de l'autre partie de la chaussure, caractérisée par le fait que la courroie dentée (6; 30) présente une denture hélicoïdale (7; 32) et que les moyens d'accrochage et de tension (5) sont constitués, d'une part par une vis sans fin (8; 22; 22') s'étandant dans le sens de la courroie (6; 30) et munie d'une moyen d'actionnement manuel (12; 33; 33') et, d'autre part, par des moyens de guidage (16; 31) maintenant la courroie dentée en prise avec la vis sans fin, une articulation (19; 24) étant en outre prévue pour permettre d'écarter la courroie dentée de la vis sans fin ou inversément.

2. Chaussure selon la revendication 1, caractérisée par le fait que ledits moyens de guidage (16) sont constitués par une pièce profilée en U articulée en un point (19) situé au-delà de la vis sans fin, des moyens de fixation (10, 20) étant prévus sur cette pièce en U (16) et sur la chaussure pour retenir cette pièce en position rabattue.

3. Chaussure selon la revendication 2, caractérisée par le fait que ledits moyens de fixation de la pièce de guidage sont constitués par une pince (20) solidaire de la pièce en U (16), pince venant se fixer sur la tige (9) de la vis sans fin, entre les moyens d'actionnement de cette vis et la chaussure.

4. Chaussure selon la revendication 3 caractérisée par le fait que la vis sans fin (8) et sa tige (9) sont montées dans une surépaisseur (2a) d'une des parties de la chaussure.

5. Chaussure selon l'une des revendications 1 à 4, caractérisée par le fait que les moyens d'actionnement de la vis sans fin sont constitués par une manivelle (12) articulée à l'extrémité de la tige de la vis et présentant un cran coopérant avec un cran de la chaussure pour sa fixation à cran contre la chaussure, en position de repos.

6. Chaussure selon l'une des revendications 1 à 4, caractérisée par le fait que les moyens d'actionnement de la vis sans fin sont constitués par un bouton ou un poulet moleté.

7. Chaussure selon la revendication 1, caractérisée par le fait que la vis sans fin (22) est montée dans un support (23) articulé sur l'une des parties de la chaussure (2) et rabattable sur cette partie dans une position encliquetée (27, 28), cette partie de la chaussure (2) présentant une découpe (46) en face de la vis sans fin, découpe à travers laquelle la vis sans fin engrène avec la courroie dentée (30) engagée sous ladite partie, les moyens de guidage de la courroie etant constitués par un passage de courroie (31) formé dans l'épaisseur de ladite partie (2), et le moyen d'actionnement manuel de la vis sans fin étant constitué par un levier (33; 33') monté pivotant sur l'axe de la vis sans fin et muni d'un cliquet (34; 39) coopérant avec des entailles (36; 37) formées sur la vis sans fin pour l'entraînement de celle-ci par un mouvement de va-et-vient dudit levier.

8. Chaussure selon la revendication 7, caractérisée par le fait que lesdites entailles sont en forme de dents de rochet (36) et que le cliquet est constitué par un ressort-lame (34) retenu par une portée (35) du levier du côté opposé à la direction d'entraînement de la vis sans fin, de manière à assurer un entraînement unidirectionnel de la vis sans fin.

9. Chaussure selon la revendication 7, caractérisée par le fait que le cliquet est en forme de bascule bistable (39) à deux becs (40, 41), articulée sur le levier (33') et munie d'une tête (42) opposée aux becs et s'engageant entre deux butées (43, 44) du levier, entre lesquelles cette tête est maintenue dans l'une ou l'autre de ces positions stables par l'extrémité d'un ressort-lame (45), position stable dans laquelle l'un des becs de la bascule est en appui contre la vis sans fin, le tout de telle sorte que la vis sans fin peut être entraînée soit dans un sens soit dans l'autre sens par l'une ou respectivement l'autre butée du levier.

## Patentansprüche

1. Skischuh aus wenigstens zwei Teilen (2,4), deren Ränder sich überdecken, um den Fuss oder Knöchel zu umgeben, und mit wenigstens einer Schliess- und Spannvorrichtung, um diese beiden Teile zu verbinden, wobei diese Vorrichtung einen gezahnten Riemen (6; 30) aufweist, welcher fest an einem dieser Teile des Schuhes sitzt und mit Anhak- und Spanneinrichtungen (5) zusammenarbeitet, die fest an demselben Teil oder am anderen Teil des Schuhes angeordnet sind, dadurch gekennzeichnet, dass der gezahnte Riemen (8; 30) eine schraubenförmige Zahnung (7; 32) aufweist und dass die Anhak- und Spanneinrichtungen (5) einerseits aus einer endlosen Schraube (8; 22; 22') bestehen, die sich in Richtung des Riemens (8; 30) erstreckt und mit einer Handbetätigung (12; 33; 33') versehen ist, und andererseits aus einer Führung (16; 31), welche den gezahnten Riemen in Eingriff mit der endlosen Schraube hält und wobei weiterhin eine Anlenkung (19; 24) vorgesehen ist, um en Abheben des gezahnten Riemens von der endlosen Schraube oder umgekehrt zu ermöglichen.

2. Skischuh nach Anspruch 1, dadurch gekennzeichnet, dass die Führung (16) aus einem U-förmig profilierten Stück besteht, welches an einem Punkt (19) jenseits der endlosen Schraube angelenkt ist, und dass Halteeinrichtungen (10, 20) an diesem U-Stück (18) und an dem Schuh vorgesehen sind, um diesen Teil in heruntergedrückter Stellung zu halten.

3. Skischuh nach Anspruch 2, dadurch gekennzeichnet, dass die Halteeinrichtung des Führungsteiles aus einer Klammer (20) an dem U-Stück (16) besteht, die sich an dem Schaft (9) der endlosen Schraube zwischen der Betätigung dieser Schraube und dem Schuh festklemmt.

4. Skischuh nach Anspruch 3, dadurch gekennzeichnet, dass die endlose Schraube (8) und ihr Schaft (9) in einer Verdickung (2a) eines der Teile des Schuhes angeordnet sind.

5. Skischuh nach einem der Ansprüche 1 bis 4, dadurch gekennzeichnet, dass die Betätigung der endlosen Schraube aus einer Handkurbel (12) besteht, die am Ende des Schaftes der Schraube angelenkt ist und eine Einkerbung aufweist, die zu ihrer Rasthalterung gegen den Schuh in Ruhestellung mit einer Einkerbung des Schuhes zusammenarbeitet.

6. Skischuh nach einem der Ansprüche 1 bis 4, dadurch gekennzeichnet, dass die Betätigung der endlosen Schraube aus einem Knopf oder einer Rändelmutter besteht.

7. Skischuh nach Anspruch 1, dadurch gekennzeichnet, dass die endlose Schraube (22) in einem Träger (23) angeordnet ist, welcher an einem der Teile des Schuhes (2) angelenkt und auf diesen Teil in eine eingeklinkte Stellung (27, 28) herunterdrückbar ist, wobei dieser Teil des Schuhes (2) vor der endlosen Schraube eine Ausnehmung (46) aufweist, durch welche die endlose SSchraube mit dem gezahnten Riemen (3) unter diesem Teil in Eingriff steht und wobei die Riemenfuhrung aus einem Riemendurchgang (31) in der Verdickung dieses Teiles (2) und die Handbetätigung der endlosen Schraube aus einem Hebel (30; 33') bestehen, welcher schwenkbar auf der Achse der endlosen Schraube sitzt und mit einer Klinke (34; 39) versehen ist, die mit Kerben (36; 37) an der endlosen Schraube zu deren Antrieb durch eine Hin- und Herbewegung dieses Hebels zusammenarbeitet.

8. Skischuh nach Anspruch 7, dadurch gekennzeichnet, dass diese Kerben die Form von Sperrzähnen (36) aufweisen und dass die Klinke aus einer Blattfeder (34) besteht, die von einem Bereich (35) des Hebels auf der der Antriebsrichtung der endlosen Schraube gegenüberliegenden Seite gehalten wird, um einen Antrieb der endlosen Schraube in einer Richtung zu gewährleisten.

9. Skischuh nach Anspruch 7, dadurch gekennzeichnet, dass die Klinke die Form einer bistabilen Wippe (39) mit zwei Hasen (40, 41) aufweist, die auf dem Hebel (33') schwenkbar gelagert und gegenüber den Nasen mit einem Kopf (42) ausgestattet ist, welcher zwischen zwei Anschläge (43, 44) des Hebels eingreift, zwischen denen dieser Kopf in der einen oder anderen dieser stabilen Stellungen von dem Ende der Blattfeder (45) gehalten wird, wobei in jeder stabilen Stellung eine der Nasen der Wippe an der endlosen Schraube anliegt, so dass die endlose Schraube in der einen oder anderen Richtung von dem einen oder jeweils dem anderen Anschlag des Hebels verdreht werden kann.

## Claims

1. A ski boot comprising at least two portions (2.4) having overlapping edges for surrounding the leg or ankle and at least one closing and tightening device for interconnecting said two portions, said device comprising a cogged strap (6: 30) secured to one of said boot portions and adapted to cooperate with hooking and tightening means (5) secured to the same boot portion or to the other boot portion, charictirized by the fact that said cogged strap (6: 30) comprises helical teeth (7: 32) and that said hooking and tightening means (5) consists on the one hand of a worm-screw (8; 22; 22') extending along said strap (6; 30) and having manual actuating means (12; 33; 33'), and on the other hand of guide means (16; 31) for maintaining said cogged strap in meshing engagement with said worm-screw, an articulation being further provided for allowing to move said cogged strap away from said worm-screw or inversely.

2. A ski boot according to claim 1, characterized by the fact that said guide means (16) consist of a U-sectioned member fulcrumed about an axis (19) located beyond said worm-screw, fastening means (10, 20) being provided on said U-sectioned member (16) and said boot for retaining said lever in its fold-down position.

3. A ski boot according to claim 2, characterized by the fact that said means for fastening said guide member consist of a clip (20) rigid with said U-sectioned member (16) and adapted to be secured to the shank (9) of said worm-screw between said worm-screw actuating means and said boot.

4. A ski boot according to claim 3, characterized by the fact that said worm-screw (8) and said shank (9) are mounted inside a thicker area (2a) of one of the two portions of the boot.

5. A ski boot according to claim 1, characterized by the fact that said worm-screw actuating means consist of a crank (12) pivoted to the outer end of said worm-screw shank and provided with a notch snappily engageable by a bead formed on said boot for holding said crank in its inoperative position.

6. A ski boot according to claim 1, characterized by the fact that said worm-screw actuating means consist of a knurled knob or capstan head.

7. A ski boot according to claim 1, characterized by the fact that said worm-screw (22) is mounted in a support (23) pivotally mounted to one boot portion (2) and adapted to be held in bearing engagement with this boot portion by detent positioning means (27, 28) said boot portion (2) comprising an aperture (46) registering with said worm-screw and through which said worm-screw is adapted to mesh with said cogged strap (30) engaged under said boot portion, said strap guide means consisting of a strap passage (31) formed in the thickness of said boot portion (2) said manual means for actuating said worm-screw consisting of a lever (33; 33') fulcrumed on the end arbors of said worm-screw and provided with a pawl (34; 39) cooperating with notches (36; 37) formed on said worm-screw so as to rotatably drive said worm-screw when said lever is rotated alternatively in one and the other direction.

8. A ski boot according to claim 7, characterized by the fact that said notches have a pawl-teeth configuration (36) and said pawl consist of a spring blade (34) retained by a bearing surface (35) of said lever on the side opposite the worm-screw driving direction, whereby the worm-acrew can be driven unidirectionally,

9. A ski boot according to claim 7, characterized by the fact that said pawl consists of a bistable rocker-like member (39) provided with two beads (40, 41 ) and fulcrumed to said lever (33) and provided with a head (42) opposite said beads, said head being engageable between a pair of stop members (43, 44) formed on said lever and between which said head is held in one or the other of its stable positions by one end of a spring blade (45), said one stable position causing one of said rocker pawl beads to be urged against said worm-screw, whereby said worm-screw can be driven either in one direction or in the other direction by one or the other of said lever beads, respectively.
